# EUROPÄISCHE PATENTSCHRIFT

(11) **EP 0 408 870 B1**
(45) Veröffentlichungstag und Bekanntmachung des Hinweises auf die Patenterteilung: **29.06.1994**
(21) Anmeldenummer: 90109969.7
(22) Anmeldetag: 25.05.1990
(51) Int. Cl.: D03D 47/20

(54) **Greiferkopf für Webmaschinen**
Gripper for weaving looms
Griffe pour métiers à tisser

(30) Priorität: 15.07.1989 DE 3923540
(43) Veröffentlichungstag der Anmeldung: 23.01.1991
(73) Patentinhaber: LINDAUER DORNIER GESELLSCHAFT M.B.H, D-88131 Lindau (DE)
(72) Erfinder: Häussler, Horst, Dipl.-Ing., D-8990 Lindau/B. (DE); Ortmann, Hubert, Dipl.-Ing., D-8994 Hergatz (DE); Störr, Harald, D-8990 Lindau/B. (DE)
(74) Vertreter: Riebling, Peter, Dr.-Ing.

(56) Entgegenhaltungen:
- DE-A- 2 421 139
- DE-C- 3 519 685
- FR-A- 1 122 422
- FR-A- 1 559 836
- FR-A- 1 574 626
- FR-A- 2 230 765
- FR-A- 2 376 241

## Beschreibung

Die Erfindung betrifft einen Greiferkopf für Webmaschinen bestehend aus einem Korpus mit einer Klemmeinrichtung für den zu klemmenden Faden, wobei in der Nähe der vorderen Greiferspitze des Greiferkopfes ein ortsfestes Klemmkissen und gegenüberliegend unter Federspannung stehend ein Klemmkissen an einer federbelasteten Klemme angeordnet ist.

Aus der FR-A-1 122 422 ist eine Klemmeinrichtung an der Greiferspitze bekannt, wobei ein Klemmkissen an einer Blattfeder befestigt ist. Diese Konstruktion ist aufwendig und wegen der Länge der Federwege mit relativ großen Massenträgheiten behaftet.

Nachteilig hierbei ist jedoch, daß die Verbindung mit dem Korpus noch relativ kompliziert ausgebildet ist und weiterhin die Klemmeinrichtung selbst noch einer relativ großen Massenträgheit unterworfen ist, worunter die Betriebssicherheit leiden könnte.

Da die Greiferköpfe das letzte Glied in der ganzen Antriebskette darstellen, sind die Greiferköpfe über ihre Massen iniziierend für die Dimensionierung aller anderen Bauteile dieser Kette. Ein leichter Greiferkopf ermöglicht demnach auch leichter dimensionierte Antriebsbauteile wie z.B. die Zahnstange. Ein leichter Greiferkopf in Verbindung mit einer leichten Zahnstange ermöglicht wiederum ein leichteres Antriebsrad und so weiter.

Der vorliegenden Erfindung liegt deshalb die Aufgabe zugrunde, durch eine konstuktiv einfache Gestaltung die Masse der bewegten Teile am Greiferkopf sowie die Gesamtmasse des Greiferkopfs zu verringern.

Zur Lösung der Aufgabe ist es vorgesehen, daß sich die Blattfeder am Korpus an einem Federlager, bestehend aus einem geschlitzten Bolzen, abstützt und hierbei die Klemme Ansätze nach Art einer Aufnahmeöffnung ausbildet, in welche das freie Ende der Blattfeder eingreift, und daß an der Greiferspitze das ortsfeste Klemmkissen mit einem zweischichtigen Aufbau am Korpus integriert ist.

Das Wesen der Erfindung liegt demnach in einer Reihe von Merkmalen begründet, wobei wesentlich ist, daß an der Greiferspitze eine spezielle Klemme mit einander gegenüberstehenden Klemmkissen gebildet wird, wodurch in Verbindung mit dem zweischichtigen Aufbau eine betriebssichere Klemmeinrichtung erreicht wird. Die Lagerung der Feder, die als Blattfeder ausgebildet ist, bezieht sich speziell auf eine Anordnung in einem geschlitzten Bolzen, wodurch bei geringer Massenträgheit zusätzlich eine Verstellbarkeit erreicht wird.

Damit erfolgt eine wesentliche Verringerung der Massenträgheiten, was bei hohen Tourenzahlen zu einer wesentlichen Verschleißminderung und Verringerung der Bauteilbeanspruchung im gesamten Antriebsgetriebe führt. Ein derartiger Greifer kann demzufolge wesentlich einfacher hergestellt werden, und insbesondere auch billiger. Neben der verringerten Gesamtmasse bietet der Greiferkopf bzw. der Federgreifer auch weitere Vorteile derart, daß geringere Schließkräfte durch geringere Klemmassen entstehen, wodurch weniger Fadenabklemmer zu befürchten sind.

Im weiteren ergeben sich noch die Vorteile, daß weniger Bauteile verwendet werden müssen und durch die Vermeidung von Lagerpunkten weniger Verschleiß entsteht.

Nach einer bevorzugten Ausführungsform der vorliegenden Erfindung wird es bevorzugt, wenn die Feder als einseitig eingespannte gerade oder gebogene Biegefeder ausgebildet ist, die an ihrem vorderen, freien Ende die Klemme mit Klemmkissen trägt.

Bezüglich der Biegefeder wird ausgeführt, daß es sowohl eine einfache Biegefeder sein kann als auch ein mehrfach geschichtetes Federpaket. Weitere vorteilhafte Ausgestaltungen des Greiferkopfes ergeben sich aus den Unteransprüchen.

Die Erfindung wird nun anhand eines Ausführungsbeispieles näher beschrieben.
- Figur 1: zeigt perspektivisch einen Federkopf in seiner Ausführung als Bringergreifer, während
- Figur 2: perspektivisch einen Federkopf in seiner Ausführung als Nehmergreifer zeigt.

Der Bringergreifer nach Figur 1 besteht aus einem Korpus 1 an sich bekannter Formgebung und aus einem Federlager 2, welches aus einem Bolzen besteht, der vorne einen Schlitz trägt, in den die Feder 3 eingeklemmt oder sonstwie eingeklebt ist.

Dieser Bolzen ist fest im Korpus verankert, jedoch zu Einstellungszwecken verdrehbar, um die Federstellung der Feder 3 einzustellen.

Die Feder 3 trägt an ihrem vorderen Ende eine Klemme 5. Die Gleitkufe 4 ist mit dieser Klemme 5 verbunden, wobei die Gleitkufe 4 aus einem hochverschleißfesten Material besteht, welches beispielsweise auf die Klemme 5 aufgelötet ist.

Die Klemme 5 bildet hierbei einen oberen Ansatz 11 und einen unteren Ansatz 10, die eine Aufnahmeöffnung definieren, in welche das vordere freie Ende der Feder 3 greift und in diesem Bereich ist die Klemme 5 mit einer Schraube 9 auf der Feder 3 befestigt.

Die Klemme 5 trägt an ihrem vorderen Ende ein Klemmkissen 12, welches die Klemmoberfläche der beweglichen Klemme bildet.

Der feststehende Teil der Klemme wird hierbei gebildet von einem Amboß 6, der in seiner Formgebung an sich bekannt ist, und an seinem vorderen, unteren Ende ein Klemmkissen 13 trägt.

Das Klemmkissen 13 ist zweischichtig aufgebaut und besteht aus einem elastischen Körper und aus einer hochverschleißfesten Oberfläche, die z. B. durch Aufkleben eines hochverschleißfesten Plättchens auf dieses Kissen erreicht wird.

Wichtig bei dieser Ausführung ist nun, daß der an sich vorhanden gewesene Klemmhebel vollständig entfällt, daß also die bewegliche Klemmanordnung unmittelbar am freien, vorderen Ende der Feder 3 angeordnet ist.

Seitlich an der beweglichen Klemme 5 ist beim Bringergreifer ein Abdeckhebel 7 angeordnet, der in an sich bekannter Weise die nach vorn offene Öse 14 in bestimmten Betriebszuständen des Greifers verschließt.

Bezüglich der Figur 2, welche einen rechten Greifer (Nehmergreifer darstellt) gelten die gleichen Erläuterungen.

Man erkennt hier, daß am Federlager 2 eine Einstellanordnung 15 vorhanden ist, die aus einer Einstellschraube und aus einer Gegenmutter besteht, die sich an einer ortsfesten Fläche 16 am Korpus 1 abstützt.

Im übrigen ist dort wiederum die Feder 3 mit der Klemme 5 verbunden und besteht aus einer Gleitkufe 4 und trägt das bewegliche Plättchen 12, welches hinter einem Fadenabweiser 17 angeordnet ist.

### ZEICHNUNGS-LEGENDE

- 1: Korpus
- 2: Federlager
- 3: Feder
- 4: Gleitkufe
- 5: KLemme
- 6: Amboß (festes Teil)
- 7: Abdeckhebel
- 8: Führungsstück
- 9: Schraube
- 10: unterer Ansatz
- 11: oberer Ansatz
- 12: Klemmkissen
- 13: Klemmkissen
- 14: Öse
- 15: Einstellanordnung
- 16: Fläche
- 17: Fadenabweiser

## Patentansprüche

1. Greiferkopf für Webmaschinen mit einem Korpus, wobei mittels einer Feder an der Greiferspitze eine Klemmeinrichtung für den zu klemmenden Faden gebildet wird und an der Greiferspitze am freien Ende der Feder (3) eine Klemme (5) mit Klemmkissen (12) vorhanden ist, wobei die Feder aus einer Blattfeder (3) besteht, **dadurch gekennzeichnet,** daß sich die Blattfeder (3) am Korpus (1) an einem Federlager (2), bestehend aus einem geschlitzten Bolzen, abstützt und hierbei die Klemme (5) Ansätze (10,11) nach Art einer Aufnahmeöffnung ausbildet, in welche das freie Ende der Blattfeder (3) eingreift, und daß an der Greiferspitze das ortsfeste Klemmkissen (13) mit einem zweischichtigen Aufbau im Korpus (1) integriert ist.

2. Greiferkopf nach Anspruch 1, **dadurch gekennzeichnet,** daß an der Klemme (5) eine Gleitkufe (4) ausgebildet ist, über welche das an der Klemme (5) angebrachte Klemmkissen (12) von außen direkt angesteuert werden kann.

3. Greiferkopf nach Anspruch 1, **dadurch gekennzeichnet,** daß der zweischichtige Aufbau des ortsfesten Klemmkissens (13) und/oder der Klemme (5) mit dem Klemmkissen (12) ein ausgleichendes, federndes und dämpfendes und ein verschleißfestes Element aufweist.

4. Greiferkopf nach Anspruch 1, **dadurch gekennzeichnet,** daß das ortsfeste Klemmkissen (13) im Bereich der Greiferspitze als Teil der feststehenden Klemmeinrichtung an einem Amboß (6) angeordnet ist, welcher zusätzlich eine nach vorne offene Öse (14) aufweist.

5. Greiferkopf nach Anspruch 1, **dadurch gekennzeichnet,** daß für die Klemme (5) mit dem Klemmkissen (12) eine Schenkelfeder vorgesehen ist, die sich mit ihrem einen Ende am Korpus (1) abstützt und an ihrem anderen Ende die Klemme (5) mit Klemmkissen (12) aufweist.

6. Greiferkopf nach Anspruch 1, **dadurch gekennzeichnet,** daß zum Verschwenken der Klemme (5) mit dem Klemmkissen (12) eine Torsionsfeder vorgesehen ist, oder eine Schraubdruckfeder, die senkrecht zur Verschwenkachse der Klemme (5) mit Klemmkissen (12) im Korpus (1) angeordnet ist.

7. Greiferkopf nach Anspruch 1, **dadurch gekennzeichnet,** daß am Korpus (1) seitlich ein Führungsstück (8) ausgebildet ist.

## Claims

1. Gripper head for looms with a body, in which by means of a spring on the gripper tip a clamping device is formed and on the gripper tip at the free end of the spring a clamp (5) is present, in which the spring consists of a leaf spring (3), characterised in that the leaf spring (3) is supported on the body (1) on a spring support (2), consisting of a slotted bolt and in this connection the clamp (5) forms extensions (10, 11) in the manner of a recess opening, in which the free end of the leaf spring (3) engages, and that on the gripper tip the fixed clamping pad (13) is integrated with a two-layer construction.

2. Gripper head according to claim 1, characterised in that on the clamp (5) a sliding runner (4) is formed, via which the clamping pad (12) attached to the clamp (5) can be directly controlled from outside.

3. Gripper head according to claim 1, characterised in that the two-layer construction of the fixed clamping pad (13) and/or the clamp (5) with the clamping pad (12) has a balancing, resilient damping member and a member which is impervious to wear and tear.

4. Gripper head according to claim 1, characterised in that the fixed clamping pad (13) in the region of the gripper tip is arranged as part of the stationary clamping device on an anvil (6), which additionally has a hook (14), open towards the front.

5. Gripper head according to claim 1, characterised in that a shank spring is provided for the clamp (5) with the clamping pad, which spring is supported at one of its ends on the body (1) and has at its other end the clamp (5) with clamping pad (12).

6. Gripper head according to claim 1, characterised in that to swivel the clamp (5) with the clamping pad (12) a torsion spring is provided, or a compression coil spring, which is arranged perpendicularly to the rotational axis of the clamp (5) with clamping pad (12) in the body (1).

7. Gripper head according to claim 1, characterised in that a guide piece (8) is formed laterally on the body (1).

## Revendications

1. Tête de griffe pour machines de tissage, comportant un corps, étant précisé qu'un dispositif formant pince pour le fil à pincer est formé à l'aide d'un ressort prévu à la pointe de la griffe, et qu'il est prévu, à la pointe de la griffe, à l'extrémité libre du ressort (3), une pince (5) pourvue d'un coussin de pince (12), et étant précise que le ressort est composé d'un ressort à lames (3), caractérisée en ce que le ressort à lames (3) s'appuie contre le corps (1) au niveau d'un palier de ressort (2) formé d'un boulon fendu, et la pince (5) forme des saillies (10, 11) à la manière d'une ouverture de logement dans laquelle s'engage l'extrémité libre du ressort à lames (3), et en ce que, à la pointe de la griffe, le coussin de pince fixe (13) présentant une structure à deux couches est intégré au corps (1).

2. Tête de griffe selon la revendication 1, caractérisée en ce qu'il est prévu, sur la pince (5), un patin de glissement (4) par l'intermédiaire duquel le coussin de pince (12) fixé sur la pince (5) peut être commandé directement de l'extérieur.

3. Tête de griffe selon la revendication 1, caractérisée en ce que la structure à deux couches du coussin de pince fixe (13) et/ou de la pince (5) pourvue du coussin de pince (12) comporte un élément compensateur, faisant ressort et amortisseur, et un élément résistant à l'usure.

4. Tête de griffe selon la revendication 1, caractérisée en ce que le coussin de pince fixe (13) prévu dans la zone de la pointe de la griffe est disposé, comme élément du dispositif formant pince fixe, au niveau d'une enclume (6) qui présente en outre un oeillet (14) ouvert vers l'avant.

5. Tête de griffe selon la revendication 1, caractérisée en ce qu'il est prévu, pour la pince (5) pourvue du coussin de pince (12), un ressort à branches dont une extrémité s'appuie contre le corps (1) et dont l'autre extrémité comporte la pince (5) pourvue du coussin de pince (12).

6. Tête de griffe selon la revendication 1, caractérisée en ce qu'il est prévu, pour le pivotement de la pince (5) pourvue du coussin de pince (12), un ressort de torsion ou un ressort à boudin qui est disposé dans le corps (1) perpendiculairement à l'axe de pivotement de la pince (5) pourvu du coussin de pince (12).

7. Tête de griffe selon la revendication 1, caractérisée en ce qu'une pièce de guidage (8) est formée sur le côté du corps (1).
